# EUROPÄISCHE PATENTSCHRIFT

(11) **EP 0 333 152 B1**
(45) Veröffentlichungstag und Bekanntmachung des Hinweises auf die Patenterteilung: **16.12.1992**
(21) Anmeldenummer: 89104571.8
(22) Anmeldetag: 15.03.1989
(51) Int. Cl.: B61F 1/00, B61D 45/00

(54) **Untergestell für Eisenbahngüterwagen**
Frame for railroad wagon
Châssis pour wagon ferroviaire

(30) Priorität: 16.03.1988 DE 3808800
(43) Veröffentlichungstag der Anmeldung: 20.09.1989
(73) Patentinhaber: GRAAFF Gesellschaft mit beschränkter Haftung, D-31008 Elze (DE)
(72) Erfinder: Dörpmund, Willi, Dipl.-Ing., D-3210 Elze 1 (DE)
(74) Vertreter: Walter, Helmut, Dipl.-Ing.

(56) Entgegenhaltungen:
- EP-A- 0 182 138
- AT-A- 300 017
- DE-A- 1 530 165
- DE-B- 1 233 002
- DE-B- 1 755 689
- MAN Forschungsheft Nr. 14/1968/69, Seiten 105-114 D. FUCHS, "Unterschiedliche Verwindungssteifigkeiten von Nutzfahrzeug-rahmen bei verschiedenen Einsatzbedingungen"

## Beschreibung

Die Erfindung bezieht sich auf ein torsionssteifes Untergestell für Eisenbahngüterwagen mit zwei inneren Längsträgern, zwei äußeren Längsträgern, die die seitliche Begrenzung des Untergestells bilden und mit Querträgern.

Bei einem derartigen bekannten Untergestell für Eisenbahngüterwagen sind die beiden inneren Längsträger sehr hohe I-Profile und dienen als Hauptlängsträger, die durch Querträger miteinander verbunden sind (AT-A-300 017). Die äußeren Längsträger sind wesentlich niedrigere Vierkantrohre, die zumindest im Bereich der Querträger an den Innenseiten offen sind, um mit den Querträgern zusammen offenbar ein mehrfahr abgekantetes Blechprofil zu bilden. Hierzu werden jedoch keine weiteren Angaben gemacht, weil es dort im wesentlichen darum geht, eine Art Ladeplattform als Trageinrichtung, insbesondere für Behälter zu bilden, die aus einer Platte besteht, die an beiden Längsrändern zu Schienen ausgebildet ist, die die äußeren Längsträger auf deren ganzen Höhe um-faßt und untergreifen, so daß die Ladeplattform als winkelsteifer Rahmen längsverschieblich dem Untergestell zugeordnet ist, um das Transportgut bei scharfem Bremsen und Beschleunigen zu schonen.

Grundsätzliche Abwägungen der Eigenschaften von verwindungsweichen und verwindungssteifen LKW-Rahmen unterschiedlicher Bauweisen enthält "MAN-Forschungsheft Nr. 14/1968/69, Seiten 105-114.

Vom Stand der Technik ausgehend liegt der Erfindung die Aufgabe zugrunde, ein gattungsgemäßes Untergestell so auszubilden, daß mit geringem Einsatz an Gewicht und Material ein Untergestell für einen Eisenbahngüterwagen so weitgehend verwindungssteif ausgebildet werden kann, daß in das zu transportierende Transportgut keine nennenswerten Verwindungskräfte gelangen, auch wenn die an sich bekannte mittelbare Abstützung vorgesehen ist, hierzu aber nicht, wie bei der vorgenannten gattungsbildenden Lösung (AT-A-300 017) eine Lastplattform mit Platte und zwei seitlichen Schienen vorgesehen ist.

Der Lösung der Aufgabe dient die Ausbildung des gattungsgemäßen Untergestells derart, daß innere und äußere Längsträger geschlossene Kastenprofile sind und ein Querträgerpaar der biegesteifen Querträger zwischen den Laufwerken liegt und an ihnen die äußeren Längsträger enden, während ein weiteres Querträgerpaar der biegesteifen Querträger außerhalb der Laufwerke liegt und an ihnen die inneren Längsträger enden.

Während bei der gattungsbildenden bekannten Lösung die inneren Längsträger hohe I-Profile und die äußeren Längsträger relativ kleindimensionierte, zumindest abschnittsweise offene Kastenprofile sind, sind bei der Erfindung alle vier Längsträger geschlossene Kastenprofile, die weitgehend gleich dimensioniert sein können, so daß das Untergestell eine weitgehend ebene Platte ist. Die Längsträger sind darüber hinaus nur so lang, wie es zur Last- und Kraftaufnahme notwendig ist, das erfindungsgemäße Untergestell wird also ein relativ geringes Gewicht haben.

In der weiteren Ausgestaltung der Erfindung wird aufgezeigt, wie die Last auf dem erfindungsgemäßen Untergestell in zweckmäßiger Weise abgestützt werden kann, und zwar in der Weise, daß die Last in an sich bekannter Weise mittelbar auf dem Untergestell abgestützt wird.

Das erfindungsgemäße Untergestell ist nachfolgend anhand der Zeichnung erläutert; in der Zeichnung zeigen:
- Fig. 1: eine Draufsicht auf ein erfindungsgemäßes Untergestell,
- Fig. 2: die Ansicht auf das Untergestell gemäß Fig.1 in der Richtung des Pfeiles Z in Fig.1,
- Fig. 3: einen Schnitt nach der Linie A-A in Fig. 1,
- Fig. 4: einen Schnitt nach der Linie B-B in Fig. 1,
- Fig. 5: den Ausschnitt Y in Fig.4 in größerer Darstellung,
- Fig. 6: einen Schnitt nach der Linie C-C in Fig. 2,
- Fig. 7: einen Schnitt nach der Linie D-D in Fig. 2,
- Fig. 8: einen Schnitt nach der Linie E-E in Fig. 2,
- Fig. 9 und 10: Teile der Darstellung in Fig. 1,
- Fig. 11: den Ausschnitt X in größerer Darstellung und
- Fig. 12: einen Schnitt nach der Linie F-F In Fig.11.

In der Zeichnung ist ein zweiachsiger Eisenbahngüterwagen mit den beiden Radsätzen 1,2 dargestellt. Auf den Radsätzen ist das Untergestell über Federschaken und Blattfedern abgestützt. Von den Radsatzlagerungen sind Lagerstücke 3,4 gezeigt. An den beiden Enden des Untergestelles sind die Puffer 5 und nicht dargestellte Kupplungseinrichtungen angeordnet. Das Untergestell weist zwei äußere Längsträger 6,7 und zwei innere Längsträger 8,9 auf. Die äußeren Längsträger 6,7 begrenzen das Untergestell an seinen beiden Längsseiten. Jeder der Längsträger 6-9 hat den Querschnitt eines geschlossenen Kastenprofiles. Die Längsträger sind durch eine Anzahl Querträger 10 miteinander verbunden, die in Längsrichtung der Längsträger aufeinanderfolgen und ausgerundet in diese übergehen, so daß zwischen je zwei nebeneinander liegenden Längsträgern ein Querträgerabschnitt sich befindet.

Die äußeren Längsträger 6,7 enden an inneren Querträgern 10a, 10b nahe den Radsätzen 1,2, aber zwischen diesen. Die inneren Längsträger 8,9 sind über die inneren Querträger 10a, 10b hinweggeführt und enden an äußeren Querträgern 10c, 10d außerhalb der Radsätze 1,2.

Die Querträger 10 sind biegesteif, wozu infolge der geringen Länge jedes Querträgerabschnittes kein besonderer Bau- bzw. Gewichtsaufwand notwendig ist.

Die Lastaufnahme durch das bisher beschriebene Untergestell erfolgt mittelbar. Hierzu sind außerhalb der äußeren Längsträger 6,7 Ladungsträger 11,12 parallel zu den Längsträgern 6-9 verlaufend angeordnet. Die beiden Ladungsträger 11,12 sind durch zwei Quertraversen 13,14 miteinander verbunden, die symmetrisch vor und hinter dem symmetrisch zur Quermittellinie des Untergestelles angeordneten Querträger 10d des Untergestelles verlaufen. Die Ladungsträger 11,12 sind über Rollen 15 mit in Fahrzeugquerrichtung weisenden Drehachsen auf Konsolen 16 des Untergestelles abgestützt. Die Rollen sind zu mehreren Rollengruppen zu je zwei Rollen zusammengefaßt, wobei die beiden Rollen jeder Rollengruppe zwischen einem oberen, an einem der Ladungsträger 11,12 befestigten Rollenkasten 17 und einem unteren, an einem Konsol der äußeren Längsträger bzw. des Untergestelles befestigten unteren Rollenkasten 18 angeordnet sind. Auf diese Weise sind die Ladungsträger 11,12 zusammen mit den Quertraversen 13,14 gegenüber dem im wesentlichen aus den Längsträgern 6-9 und den Querträgern 10 bestehenden Untergestell in Fahrzeuglängsrichtung verstellbar. Der Verstellweg in der einen oder anderen Richtung ist begrenzt, wenn die Rollen an diagonal einander gegenüberliegenden Endquerwänden der Rollenkästen in Anlage kommen. Um solche Verstellbewegungen entgegen einem progressiv zunehmenden Widerstand zuzulassen und schließlich zu begrenzen, ist ein sogenannter Langhubstoßdämpfer zwischen eigentlichem Untergestell mit Längs- und Querträgern einerseits und Ladungsträgern mit Quertraversen andererseits angeordnet. Der Langhubstoßdämpfer weist beispielsweise ein Außengehäuse 19 auf, das im mittleren Querträger 10d des Untergestelles gehalten ist und aus dem an beiden Enden Kolbenstangen 20,21 herausgeführt sind. An den äußeren Enden der Kolbenstangen 20,21 ist je ein Kolben 22, 23 befestigt, der in einem Zylinder 24 bzw. 25 angeordnet ist und Drosselbohrungen aufweist, um das Fluid zu beiden Seiten des jeweiligen Kolbens zwischen beiden Selten gedrosselt verdrängen zu können. Am Ende des jeweiligen Verstellweges der Kolben ist die Längsverstellung zwischen eigentlichem Untergestell und Ladungsträgern beendet. In Fig.11 ist ein Rollensatz 15,15 in seiner Mittelstellung und beiden Endstellungen dargestellt.

Den Ladungsträgern sind als Aufnahmemittel für Großcontainer unterschiedlicher Längen Zentrierungszapfen 26 zugeordnet, von denen die jeweils nicht benutzten Zapfen abgeklappt sind, also alle Zentrierungszapfen abklappbar gelagert sind.

## Patentansprüche

1. Torsionssteifes Untergestell für Eisenbahngüterwagen mit zwei inneren Längsträgern (8,9), zwei äußeren Längsträgern (6,7), die die seitliche Begrenzung des Untergestells bilden und mit Querträgern (10),
**dadurch gekennzeichnet,** daß innere und äußere Längsträger (6,7;8,9) geschlossene Kastenprofile sind und ein Querträgerpaar (10a,10b) der biegesteifen Querträger (10) zwischen den Laufwerken (1,2) liegt und an ihnen die äußeren Längsträger (6,7) enden, während ein weiteres Querträgerpaar (10a,10c) der biegesteifen Querträger (10) außerhalb der Laufwerke liegt und an ihnen die inneren Längsträger (8,9) enden.

2. Untergestell nach Anspruch 1,
dadurch gekennzeichnet, daß die Lastaufnahme mittelbar erfolgt.

3. Untergestell nach Anspruch 2,
dadurch gekennzeichnet,
daß der mittelbaren Lastaufnahme seitliche Ladungsträger (11,12) dienen, die durch Quertraversen (13,14) miteinander verbunden sind.

4. Untergestell nach Anspruch 3,
dadurch gekennzeichnet,
daß die Ladungsträger (11,12) etwa in der gleichen Horizontalebene wie die äußeren und vorzugsweise auch inneren Längsträger (6-9) liegen und außerhalb der Längsträger angeordnet sind.

5. Untergestell nach Anspruch 4,
dadurch gekennzeichnet,
daß die Ladungsträger (11,12) über um horizontale Querachsen drehbare Rollen (15) an den äußeren Längsträgern (6,7) abgestützt sind.

6. Untergestell nach Anspruch 5,
dadurch gekennzeichnet,
daß die Rollen (15) zwischen mehreren mit den Ladungsträgern (11,12) verbundenen oberen und mehreren mit den Längsträgern (6,7) verbundenen unteren Rollenkästen (17,18) angeordnet sind.

7. Untergestell nach den Ansprüchen 3, 5 und/oder 6,
dadurch gekennzeichnet,
daß zwischen den Ladungsträgern (11,12) und den Längsträgern (6-9) ein Stoßdämpfer (19-25) zur progressiven Begrenzung der mit den Rollen (15) möglichen Relativbewegungen zwischen Längsträgern und Ladungsträgern vorgesehen ist.

8. Untergestell nach Anspruch 7,
dadurch gekennzeichnet,
daß der Stoßdämpfer (19-25) zwischen einem Querträger (10d) des Untergestelles und den Quertraversen (13,14) zwischen den Ladungsträgern (11,12) angeordnet ist.

9. Untergestell nach einem der Ansprüche 3-8,
dadurch gekennzeichnet,
daß die Ladungsträger (11,12) Aufnahmemittel (26) für unterschiedlich große Großcontainer aufweisen.

10. Untergestell nach Anspruch 9,
dadurch gekennzeichnet,
daß die Aufnahmemittel (26) klappbar ausgebildet sind.

## Claims

1. A torsion-proof underframe for railway trucks, comprising two inner longitudinal members (8, 9), two outer longitudinal members (6, 7) laterally bounding the underframe, and cross-members (10), characterised in that the inner and outer longitudinal members (6, 7; 8, 9) are closed box section members and one pair (10a, 10b) of torsion-proof cross-members (10) is disposed between the running gear (1, 2) and the outer longitudinal members (6, 7) end at them, whereas another pair (10a, 10c) of torsion-proof cross-members (10) is disposed outside the running gear and the inner longitudinal members (8, 9) end at them.

2. An underframe according to claim 1, characterised in that the load is carried indirectly.

3. An underframe according to claim 2, characterised in that the load is carried indirectly via lateral load-bearing members (11, 12) interconnected by transverse members (13, 14).

4. An underframe according to claim 3, characterised in that the load-bearing members (11, 12) lie approximately in the same horizontal plane as the outer and preferably also the inner longitudinal members (8, 9) and are disposed outside the longitudinal members.

5. An underframe according to claim 4, characterised in that the load-bearing members (11, 12) are mounted on the outer longitudinal members (6, 7) via rollers (15) rotatable around horizontal transverse axes.

6. An underframe according to claim 5, characterised in that the rollers (15) are disposed between a number of top roller boxes (17, 18) connected to the load-bearing members (11, 12) and bottom roller boxes (17, 18) connected to the longitudinal members (6, 7).

7. An underframe according to claims 3, 5 and/or 6, characterised in that a shock-absorber (19, 25) is provided between the load-bearing members (11, 12) and the longitudinal members (6-9) for progressively limiting the motion of the longitudinal members relative to the load-bearing members via the rollers (15).

8. An underframe according to claim 7, characterised in that the shock-absorber (19, 25) is closed between a cross-member (10d) of the underframe and the transverse members (13, 14) between the load-bearing members (11, 12).

9. An underframe according to any of claims 3 to 8, characterised in that the load-bearing members (11, 12) comprise means (26) for receiving large containers of various sizes.

10. An underframe according to claim 9, characterised in that the receiving means (26) are collapsible.

## Revendications

1. Châssis rigide à la torsion pour wagon ferroviaire à marchandises, comportant deux longerons intérieurs (8, 9), deux longerons extérieurs (6, 7), formant la limitation latérale du châssis, ainsi que des poutres transversales (10), caractérisé en ce que les longerons intérieurs et extérieurs (6, 7 ; 8, 9) sont des profilés en caisson fermés et en ce qu'un couple de poutres transversales (10a, 10b) comprenant des poutres transversales (10) rigides à la flexion est placé entre les organes de roulement (1, 2), les longerons extérieurs (6, 7) se terminant sur les poutres de ce couple, tandis qu'un autre couple de poutres transversales (10a, 10c) comprenant des poutres transversales (10) rigides à la flexion est placé à l'extérieur des organes de roulement, les longerons intérieurs (8, 9) se terminant sur les poutres de ce couple.

2. Châssis selon la revendication 1, caractérisé en ce que l'application des charges a lieu de façon indirecte.

3. Châssis selon la revendication 2, caractérisé en ce que des poutres de chargement latérales (11, 12) assurent l'application indirecte des charges, ces poutres étant reliées entre elles par des entretoises transversales (13, 14).

4. Châssis selon la revendication 3, caractérisé en ce que les poutres de chargement (11, 12) sont placées sensiblement dans le même plan horizontal que les longerons extérieurs et, de préférence, aussi intérieurs (6 à 9) et sont disposées à l'extérieur des longerons.

5. Châssis selon la revendication 4, caractérisé en ce que les poutres de chargement (11, 12) s'appuient sur les longerons extérieurs (6, 7) par l'intermédiaire de rouleaux (15) pouvant tourner autour d'axes horizontaux.

6. Châssis selon la revendication 5, caractérisé en ce que les rouleaux (15) sont disposés entre plusieurs boîtes à rouleaux supérieures (17) assemblées avec les poutres de chargement (11, 12) et plusieurs bottes à rouleaux inférieures (18) assemblées avec les longerons (6, 7).

7. Châssis selon les revendications 3, 5 et/ou 6, caractérisé en ce qu'un amortisseur (19 à 25) est disposé entre les poutres de chargement (11, 12) et les longerons (6 à 9) pour limiter progressivement les mouvements relatifs, rendus possibles par les rouleaux (15), entre les longerons et les poutres de chargement.

8. Châssis selon la revendication 7, caractérisé en ce que l'amortisseur (19 à 25) est disposé entre une poutre transversale (10d) du châssis et les entretoises transversales disposées entre les poutres de chargement (11, 12).

9. Châssis selon l'une des revendications 3 à 8, caractérisé en ce que les poutres de chargement (11, 12) comportent des organes de mise en place (26) pour des grands conteneurs de dimensions différentes.

10. Châssis selon la revendication 9, caractérisé en ce que les organes de mise en place (26) sont constitués pour être basculants.
